# EUROPÄISCHE PATENTSCHRIFT

(11) **EP 1 881 288 B1**
(45) Veröffentlichungstag und Bekanntmachung des Hinweises auf die Patenterteilung: **22.08.2018**
(21) Anmeldenummer: 07012759.2
(22) Anmeldetag: 29.06.2007
(51) Int. Cl.: F28D 1/04, F28F 9/04, F28F 9/02, F28D 1/053

(54) **Rohr-Rippen-Block-Wärmetauscher mit Verbindungs- bzw. Anschlussblöcken**
Tube-fin-heat exchanger with connecting blocks
Echangeur thermique avec bloc de connexion ou raccordement

(30) Priorität: 21.07.2006 DE 102006033771
(43) Veröffentlichungstag der Anmeldung: 23.01.2008
(73) Patentinhaber: Modine Manufacturing Company, Racine, Wisconsin 53403-2552 (US)
(72) Erfinder: Kirschenmann, Timo, Dipl.-Ing., 70771 Leinfelden-Echterdingen (DE)
(74) Vertreter: Winter, Josef

(56) Entgegenhaltungen:
- EP-A- 0 414 433
- EP-A- 1 413 845
- WO-A-99/13284
- WO-A-2004/059235
- US-A- 5 526 876
- US-A- 5 685 366

## Beschreibung

Die Erfindung betrifft einen Wärmetauscher, beispielsweise Kondensator oder Gaskühler für die Klimaanlage eines Kraftfahrzeuges, der mindestens zwei Rippen-Rohr-Blöcke aufweist, die an beiden gegenüberliegenden Seiten der Rippen-Rohr-Blöcke wenigstens zwei Sammelrohre besitzen, die miteinander in Strömungsverbindung stehen, wobei die Sammelrohre Verschluss - oder Trennbleche und Anschluss - bzw. Verbindungsblöcke besitzen,

Dieser Wärmetauscher ist aus der europäischen Patentanmeldung mit der Nr. EP 414 433 A2 bekannt. Die beiden Sammelrohre stehen, wie dort in der Fig. 12 gezeigt wird, mittels zweier Verbindungsblöcke miteinander in Strömungsverbindung. Die beiden Verbindungsblöcke werden als Einzelteile an jeweils einem Sammelrohr angesetzt und dort angelötet. Bei der nachfolgenden Montage der beiden Rohr-Rippen-Blöcke des Wärmetauschers werden beide Verbindungsblöcke miteinander verschraubt. Dieser nach dem Löten zusammengebaute Wärmetauscher ist nicht so stabil gegen hohe Drücke wie sie mit CO2 als Kältemittel auftreten.
Aus der US 5 685 366 ist ein Verdampfer bekannt, der ebenfalls die Merkmale des Oberbegriffes des Anspruchs 1 aufweist. Ein solcher Stand der Technik ist ferner aus WO 04/059 235A1 bekannt. Aus der WO 99/13284 ist ein Wärmetauscher für mehrere Fluidströme bekannt.
Es ist auch bekannt, die Enden der Sammelrohre mit einem Schlitz auszustatten, um dort ein Verschlussblech einzufügen. Der Herstellungsaufwand für die bekannten Wärmetauscher scheint zu hoch zu sein.

Die Aufgabe der Erfindung besteht in der vereinfachten Herstellbarkeit des Wärmetauschers.
Die erfindungsgemäße Lösung erfolgt durch den Einsatz der Merkmale des Anspruchs 1. Die Ansprüche 2 bis 8 enthalten weiterbildende Merkmale.
Weil wenigstens ein Anschluss - bzw. Verbindungsblock mit wenigstens einem Verschluss - oder Trennblech kooperiert, kann bei der Montage der Teile auf deren provisorische Befestigung, beispielsweise mittels Punktschweißung, verzichtet werden, wodurch die Herstellbarkeit vereinfacht bzw. die Kosten zu reduzieren sind. Außerdem werden die Druckbelastbarkeit des Kondensators sowie die Verwindungssteifigkeit verbessert. Das Verschluss - oder Trennblech wirkt als Abstandshalter zwischen den Sammelrohren.
der angeordnete napfförmige Ausformungen aufweist, wobei jede Ausformung in einem Ende der Sammler einsetzbar ist.
Es kann sein, dass der Anschluss - oder Verbindungsblock ein Überleitungsblock ist, um das Mittel von dem einen Sammler in den anderen Sammler zu leiten.
Es kann genauso gut sein, dass der Anschluss - oder Verbindungsblock ein Ein - oder Ausleitungsblock ist, um das Mittel in eines oder in beide Sammler ein - oder auszuleiten.
Es ist vorgesehen, dass die Zusammenwirkung zwischen dem Verbindungsblock und dem Verschlussblech darin besteht, dass ein Schlitz im Block vorhanden ist, in den das Verschlussblech einsetzbar ist. Bei der Montage wird dann zunächst der Verbindungsblock zwischen den beiden Sammelrohren eingefügt und anschließend wird das Verschlussblech eingesetzt.
Das Verschluss - oder Trennblech kann sich über benachbarte Sammelrohre erstrecken oder nur durch ein einziges Sammelrohr.
Die Strömungsverbindung zwischen den Sammelrohren kann entweder etwa parallel zum Verschluss - oder Trennblech oder auch dasselbe überbrückend ausgeführt werden.
Beschreibung von Ausführungsbeispielen der Erfindung anhand der vorliegenden Figuren:
Fig. 1 Ansicht der oberen Hälfte eines erfindungsgemäßen Kondensators;
Fig. 2 Detailansicht einer Ecke des Kondensator mit einem Verbindungsblock;
Fig. 3 horizontaler Schnitt aus Fig. 2 durch das Verschlussblech;
Fig. 4 eine Draufsicht auf die Ecke des Kondensators aus Fig. 2;
Fig. 5 ein vertikaler Schnitt durch den Verbindungsblock aus Fig. 2;
Fig. 6 ein anderer horizontaler Schnitt durch den Verbindungsblock aus Fig. 2;
Fig. 7 Detailansicht eines Anschlussblockes am Kondensator;
Fig. 8 alternative Ausführung als Anschlussblock.
Fig. 9 - 11 zeigen einer Weiterbildung als Verbindungs - oder Anschlussblock
In Fig. 1 ist eine Ansicht eines Teils des erfindungsgemäßen Wärmetauschers, insbesondere eines Gaskühlers zur Verwendung von CO2 als Kältemittel, gezeigt. Der Kondensator (Gaskühler) besitzt mindestens zwei Rippen-Rohr- Blöcke **1** aufgebaut aus Rohren **5** und Rippen **6** zwischen je zwei Rohren **5,** sowie mehreren Sammelrohren **2A, 2B, 3A, 3B** an den Rohrenden zur Aufnahme des Kältemittels. Bei der speziellen Art des Kondensators sind zwei identische Wärmetauscher, hintereinander gelegt und miteinander verbunden, in der Art, dass die einen Sammler **2A** und **3A** direkt hintereinander liegen und verbunden sind und auch die anderen Sammler **2B** und **3B** in Strömungsrichtung der Kühlluft direkt hintereinander liegen. Dieser Aufbau des Kondensators hat den Vorteil, dass die gesamten Flächen der Rippen-Rohr-Blöcke 1 zum Wärmeaustausch zur Verfügung stehen. Verbunden werden die in Fig. 1 linken Sammler **2A** und **3A,** sowie die rechten Sammler **2B** und **3B** jeweils mit einem Anschluss - bzw. Verbindungsblock **10,** der mit einem Verschluss - oder Trennblech **4** kooperiert.
Über den Anschlussblock **20,** der beispielsweise wie in der Fig.7 gezeigt ausgebildet ist, wird das Kältemittel in den hinteren Sammler **2A** geleitet. Es verteilt sich über die Flachrohre **5** und fließt in den Sammler **2B** auf der gegenüberliegenden Seite des Wärmetauschers.
Dort leitet der Verbindungsblock **10** das Kältemittel vom Sammler **2B** in den weiter vorne liegenden Sammler **3B.** Weitere notwendige Trennbleche **4** zur Unterteilungen der Sammlerrohre **2** oder **3** sind nicht gezeigt, sind aber je nach Bedarf eingesetzt und lenken das Kältemittel mehrfach um. Das Verschluss - oder Trennblech **4** kann für solche Zwecke eingesetzt werden, und zwar sowohl in Kooperation mit einem Verbindungs - oder Anschlussblock **10** als auch alleine, das heißt, ohne den Block **10.** Auch können mehrere Verbindungsblöcke **10** an den Sammlern **2** und **3** an beliebigen, das heißt vom Fachmann vorzusehenden Stellen angeordnet werden. Demnach sollen die bildlichen Darstellungen mit an den Enden der Sammelrohre **2, 3** liegenden Verschluss - oder Trennblechen **4** und mit Verbindungs - oder Anschlussblock **10** nicht als Einschränkung darauf verstanden werden. Ferner soll darauf aufmerksam gemacht werden, dass das Verschluss - oder Trennblech **4** sich nur an einem einzigen Sammler **2** oder **3** befinden könnte, obwohl die gezeigten Ausführungen nur Verschluss - oder Trennbleche **4** zeigen, die über zwei benachbarte Sammler **2** und **3** reichen.

Die Fig. 2 zeigt ein Detail der Fig. 1 vergrößert. Es ist eine Ecke des Kondensators gezeigt. Die beiden Sammler **2A** und **3A** sind mit dem Verbindungsblock **10** verbunden. Das Verschlussblech **4** fixiert den Verbindungsblock **10** an den gewünschten Stellen, in diesem Fall im Bereich der Enden der Sammler **2** und **3.** Es ist ein Flachrohr **5** zu sehen, eine angedeutete Rippe **6** und ein Seitenblech **11,** das sich über den Kondensator in seiner gesamten Tiefe erstreckt.

Die Fig. 3 zeigt einen Schnitt in der Fig.2, der durch das Verschlussblech **4** hindurchgeht. Das Verschlussblech **4** weist eine etwa B - förmige Gestalt auf. Die beiden Teile **4d** und **4e** sind nahezu kreisförmig. In der Mitte werden sie durch einen Steg **4c** miteinander verbunden, aus diesem steht ein Vorsprung **4f** hervor, der in einen Zwischenraum **14** eingreift. Dieser Zwischenraum **14** wird gebildet aus Wandteilen **202** des einen Sammlers **2,** Wandteilen **302** des anderen Sammlers **3,** sowie aus dem übrigen Rest **15r** des Schlitzes **15** im Verbindungsblock **10.** Je nach Form der Sammler **2** und **3** können diese Teile **4c, 4d, 4e, und 4f** sowie **202, 302, 15r,** so geformt sein, dass das gewünschte Ziel der Vorfixierung des Verbindungsblocks **10** durch das Verschlussblech **4** erreicht wird. Nach dem Löten bildet sich hier eine feste und dichte Struktur aus. Um das Verschlussblech **4** einfügen zu können, müssen die Sammler **2** und **3** an den entsprechenden Stellen Schlitze **205, 305** aufweisen. Diese Schlitze **205, 305** sind so ausgebildet, dass im Mittelbereich die Teile der Sammlerwand **202, 302** stehen bleiben. Ebenso muss im Verbindungsblock **10** ein Schlitz **15** vorhanden sein, in den das Verschlussblech **4** eingeschoben wird.

Die Fig. 4 zeigt das Ende der Sammler **2** und **3** in der Draufsicht. Der Verbindungsblock **10** und das Verschlussblech **4** stehen etwas über. Alternativ kann das Verschlussblech **4** auch so ausgebildet sein, dass es zwei napfförmige Ausbuchtungen aufweist, die in die Enden der Sammler **2** und **3** eingesetzt werden. (nicht gezeigt) Die Fig. 5 zeigt einen anderen Schnitt als die Fig. 3 durch den Verbindungsblock **10,** nämlich einen vertikalen Schnitt. Der Verbindungsblock **10** weist eine Durchströmöffnung **12** auf, durch die das Kältemittel vom Sammler **2** zum Sammler **3** strömen kann. Auch die Schlitze **15** und **205** sind hier zu erkennen. Dies ist auch in Fig. 8 gut zu sehen. Das Kältemittel wird durch den gestrichelten Pfeil **60** angedeutet. Das Kältemittel strömt aus den kleinen Fluidkanälen **51** in den Flachrohren **5** in den Sammlerraum **22** des Sammlers **2.** Von dort strömt es durch die Öffnung **23** des Sammlers **2** in die Durchströmöffnung **12** des Verbindungsblocks **10.** Durch die Öffnung **33** des Sammlers **3** gelangt das Kältemittel in den Sammelraum **32** des Sammlers **3,** um dann wieder in die kleinen Fluidkanäle **51** der Flachrohre **5** zu strömen.

In der Fig. 7 ist eine alternative Ausführungsform gezeigt, in der ein erfindungsgemäßer Anschlussblock **20** eingesetzt wird. Er besitzt eine Einström - oder Ausströmöffnung **25** durch die das Kältemittel in den Kondensator hinein oder heraus gelan gen kann. Auch dieser Anschlussblock **20** wird vom Verschlussblech **4** vorfixiert, um dann beim Löten eine fluiddichte Verbindung zu erhalten. Durch diese Vorfixierung kann der Anschlussblock **20** nicht mehr vertikal verrutschen. Herunterfallen kann er auch nicht, da er außerdem in einem Lötrahmen (nicht gezeigt) festgeklemmt wird. Der Anschlussblock **20** kann an beliebigen Stellen angebracht werden, allerdings muss dann der Sammler **2** oder **3** am oberen oder unteren Ende durch einzelne Verschlussbleche **4** verschlossen werden.

Eine weitere alternative Ausführungsform des Verbindungsblocks **10** ist in Fig. 8 dargestellt. Es zeigt einen Verbindungsblock **10** der gleichzeitig ein Anschlussblock **20** ist. Das Kältemittel, wieder durch einen gestrichelten Pfeil **60** verdeutlicht, wird über nicht im Detail gezeigte Zuführleitungen **42** durch die Eintrittsöffnung **41** der Durchströmöffnung **12** zugeführt. Es verteilt sich, wie gezeigt, durch die beiden Öffnungen **23** und **33** der jeweiligen Sammler **2** und **3** auf die Sammelräume **22** und **32** und strömt dann in die kleinen Fluidkanäle **51** der Flachrohre **5.**

Der hier vorgeschlagene Verbindungsblock **10** mit Verschlussblech **4** kann auch bei mehr als zwei hintereinander liegenden Wärmetauschern, die miteinander verbunden und zueinander befestigt werden sollen eingesetzt werden. Werden z. B. drei Wärmetauscher hintereinander gelegt, so kann der Verbindungsblock **10** der Art gestaltet sein, dass er mit der Durchströmöffnung **12** nur zwei der drei Wärmetauscher verbindet. Im Extremfall kann sogar auf die Durchströmöffnung **12** verzichtet werden, um lediglich eine optimale Befestigung zu erreichen.

Im Unterschied zu den bereits beschriebenen Ausführungen zeigen die Fig. 9 - 11 eine Weiterbildung, die außer den bereits genannten Vorteilen auch die Möglichkeit bietet, die Strömung des Kältemittels günstiger zu gestalten und/oder an bestimmte Rahmenbedingungen eines Gaskühlers in einem Kühlmodul eines Kraftfahrzeuges anzupassen. Wie die Abbildungen zeigen, wurde im Verbindungs - oder Anschlussblock **10,** der hier als reiner Verbindungsblock **10** vorgesehen ist aber selbstverständlich aus als Anschlussblock (oder beides) ausgeführt sein könnte, eine schräge Durchgangsbohrung **12** vorgesehen, deren Enden mit entsprechenden Bohrungen **23, 33** in den Sammelrohren **2, 3** korrespondieren. Somit kann das Kältemittel beispielsweise aus einem oben liegenden Abschnitt des einen Sammelrohres **2** in einen unten liegenden Abschnitt des anderen Sammelrohres **3,** oder anders herum, geführt werden. Es ist hier auch mit geringerem Druckverlust zu rechnen, da das Kältemittel nicht so abrupt umgelenkt wird.

## Patentansprüche

1. Wärmetauscher, beispielsweise Kondensator oder Gaskühler für die Klimaanlage eines Kraftfahrzeuges, der mindestens zwei Rippen-Rohr-Blöcke (1) aufweist, die an beiden gegenüberliegenden Seiten der Rippen-Rohr-Blöcke (1) wenigstens zwei Sammelrohre (2a, 3a) oder (2b, 3b) besitzen, die miteinander in Strömungsverbindung stehen, wobei die Sammelrohre (2, 3) Verschluss - oder Trennbleche (4) und Anschluss - bzw. Verbindungsblöcke (10) besitzen,
**dadurch gekennzeichnet, dass** wenigstens ein Anschluss - und/oder Verbindungsblock (10) mit wenigstens einem Verschluss - oder Trennblech (4) kooperiert, wobei sich das Verschluss - oder Trennblech (4) über wenigstens zwei Sammelrohre (2A, 3A bzw. 2B, 3B) erstreckt und in einem Schlitz (15) des Anschluss - und/oder Verbindungsblocks (10) angeordnet ist oder sich das Verschluss - oder Trennblech (4) über ein einziges Sammelrohr (2 oder 3) erstreckt und in einem Schlitz (15) des Anschluss - und/oder Verbindungsblocks (10) angeordnet ist.

2. Wärmetauscher nach einem der vorstehenden Ansprüche, **dadurch gekennzeichnet, dass** das Verschluss- oder Trennblech (4) in einem Schlitz (205, 305) des oder der Sammelrohre (2, 3) angeordnet ist.

3. Wärmetauscher nach Anspruch 2, **dadurch gekennzeichnet, dass** die Schlitze (205, 305) in den Sammelrohren (2, 3) auf gleicher Höhe liegen.

4. Wärmetauscher nach einem der Ansprüche 1 - 3, **dadurch gekennzeichnet, dass** der Anschluss -oder Verbindungsblock (10) ein Überleitungsblock ist, um das Mittel von dem einen Sammler (2) in den anderen Sammler (3) zu leiten.

5. Wärmetauscher nach einem der Ansprüche 1 - 3, **dadurch gekennzeichnet, dass** der Anschluss- oder Verbindungsblock (10) ein Ein - oder Ausleitungsblock (20) ist, um das Mittel in ein oder in mehrere Sammler (2, 3) ein - oder auszuleiten.

6. Wärmetauscher nach Anspruch 1, **dadurch gekennzeichnet, dass** das Verschlussblech (4) zwei nebeneinander angeordnete napfförmige Ausformungen aufweist, wobei jede Ausformung in einem Ende der Sammler (2, 3) einsetzbar ist.

7. Wärmetauscher nach einem der vorstehenden Ansprüche, **dadurch gekennzeichnet, dass** die mittels des Anschluss - und/oder Verbindungsblocks (10) ausgeführte Strömungsverbindung zwischen den Sammelrohren (2, 3) entweder parallel zum Verschluss - oder Trennblech (4) oder über das Verschluss - oder Trennblech(4) hinweg vorgesehen wird.

## Claims

1. Heat exchanger, for example a condenser or gas cooler for the air-conditioning system of a motor vehicle, which has at least two fin-tube blocks (1) which have, on two opposite sides of the fin-tube blocks (1), at least two collecting tubes (2a, 3a) or (2b, 3b) which are in flow connection with one another, wherein the collecting tubes (2, 3) have closure or separator plates (4) and connection blocks (10),
**characterized in that** at least one connection block (10) cooperates with at least one closure or separator plate (4), wherein the closure or separator plate (4) extends over at least two connecting tubes (2A, 3A or 2B, 3B) and is arranged in a slot (15) of the connection block (10), or the closure or separator plate (4) extends over a single collecting tube (2 or 3) and is arranged in a slot (15) of the connection block (10).

2. Heat exchanger according to one of the preceding claims, **characterized in that** the closure or separator plate (4) is preferably arranged in a slot (205, 305) of the collecting tube(s) (2, 3).

3. Heat exchanger according to Claim 2, **characterized in that** the slots (205, 305) in the collecting tubes (2, 3) preferably lie at the same height.

4. Heat exchanger according to one of Claims 1-3, **characterized in that** the connector block (10) is a transfer block in order to channel the medium from one collector (2) to the other collector (3).

5. Heat exchanger according to one of Claims 1-3, **characterized in that** the connection block (10) is a channel-in or channel-out block (20) in order to channel the medium into or out of one or a plurality of collectors (2, 3).

6. Heat exchanger according to Claim 1, **characterized in that** the closure plate (4) has two bowl-shaped formations which are arranged next to one another, wherein each formation can be inserted in one end of the collectors (2, 3).

7. Heat exchanger according to one of the preceding claims, **characterized in that** the flow connection between the collecting tubes (2, 3) that is established by means of the connection block (10) is provided either parallel to the closure or separator plate (4) or across the closure or separator plate (4).

## Revendications

1. Echangeur thermique, par exemple condenseur ou refroidisseur de gaz pour l'installation de climatisation d'un véhicule automobile, qui présente au moins deux blocs de tubes à ailettes (1), qui comportent sur les deux côtés opposés des blocs de tubes à ailettes (1) au moins deux tubes de collecte (2a, 3a) ou (2b, 3b), qui sont en relation d'écoulement l'un avec l'autre, dans lequel les tubes de collecte (2, 3) possèdent des tôles de fermeture ou de séparation (4) et des blocs de connexion ou de raccordement (10),
**caractérisé en ce qu'**au moins un bloc de raccordement et/ou de connexion (10) coopère avec au moins une tôle de fermeture ou de séparation (4), dans lequel la tôle de fermeture ou de séparation (4) s'étend au-dessus d'au moins deux tubes de collecte (2A, 3A ou 2B, 3B) et est disposée dans une fente (15) du bloc de raccordement et/ou de connexion (10) ou la tôle de fermeture ou de séparation (4) s'étend au-dessus d'un seul tube de collecte (2 ou 3) et est disposée dans une fente (15) du bloc de raccordement et/ou de connexion (10).

2. Echangeur thermique selon l'une quelconque des revendications précédentes, **caractérisé en ce que** la tôle de fermeture ou de séparation (4) est disposée de préférence dans une fente (205, 305) du ou des tube(s) de collecte (2, 3).

3. Echangeur thermique selon la revendication 2, **caractérisé en ce que** les fentes (205, 305) se trouvent de préférence à la même hauteur dans les tubes de collecte (2, 3).

4. Echangeur thermique selon l'une quelconque des revendications 1 à 3, **caractérisé en ce que** le bloc de raccordement ou de connexion (10) est un bloc de transmission, pour conduire le fluide d'un premier collecteur (2) dans l'autre collecteur (3).

5. Echangeur thermique selon l'une quelconque des revendications 1 à 3, **caractérisé en ce que** le bloc de raccordement ou de connexion (10) est un bloc d'entrée ou de sortie (20), pour faire entrer ou sortir le fluide dans un ou dans plusieurs collecteur(s) (2, 3).

6. Echangeur thermique selon la revendication 1, **caractérisé en ce que** la tôle de fermeture (4) présente deux déformations en forme de godet disposées l'une à côté de l'autre, dans lequel chaque déformation peut être insérée dans une extrémité des collecteurs (2, 3).

7. Echangeur thermique selon l'une quelconque des revendications précédentes, **caractérisé en ce que** la liaison d'écoulement réalisée au moyen du bloc de raccordement ou de connexion (10) entre les tubes de collecte (2, 3) est prévue parallèlement à la tôle de fermeture ou de séparation (4) ou par-dessus la tôle de fermeture ou de séparation (4).
